# EUROPÄISCHE PATENTSCHRIFT

(11) **EP 0 303 956 B1**
(45) Veröffentlichungstag und Bekanntmachung des Hinweises auf die Patenterteilung: **20.10.1993**
(21) Anmeldenummer: 88112983.7
(22) Anmeldetag: 10.08.1988
(51) Int. Cl.: B02C 18/30

(54) **Fleischwolf**
Meat-mincing machine
Hachoir à viande

(30) Priorität: 20.08.1987 DE 3727751
(43) Veröffentlichungstag der Anmeldung: 22.02.1989
(73) Patentinhaber: Bizerba-Werke Wilhelm Kraut GmbH & Co. KG., D-72336 Balingen (DE)
(72) Erfinder: Bässler, Roland, D-7460 Balingen (DE); Gebhardt, Christoph, Dipl.-Ing. (FH), D-7460 Balingen (DE); Maurer, Albrecht, D-7460 Balingen (DE)
(74) Vertreter: Griessbach, Dieter, Dr.

(56) Entgegenhaltungen:
- DE-A- 3 503 718
- DE-C- 450 116
- DE-C- 923 952
- Bizerba-Information Nr. 1.607; Bizerba Waagen Katalog 0683100, 15. Auflage, Blatt 18/2

## Beschreibung

Die Erfindung betrifft einen Fleischwolf nach den Oberbegriffen der Patentansprüche 1 und 8.

Ein solcher Fleischwolf ist aus einem Prospekt Nr. 1.6017 (1984) und einem Katalogblatt 18/2 (1983) der Patentinhaberin bekannt.

Bei Geräten dieser Art treten beim Vorzerkleinern des Schneidgutes mittels der Förderschnecke starke axiale Kräfte auf, welche die Förderschnecke entgegen und das Fördergehäuse in der Förderrichtung belasten. Die auf die Förderschnecke wirkenden Axialkräfte werden bei den bekannten Geräten von der Getriebewelle, die auf das Fördergehäuse wirkenden Axialkräfte werden von lösbaren Verriegelungselementen aufgenommen, wobei zwischen der Stirnseitigen Innenfläche des Fördergehäuses und einem stirnseitigen Bund der Förderschnecke bei ordnungsgemäßem Zusammenbau des Fleischwolfes zur Vermeidung von Reibung und Abnutzung ein Sicherheitsabstand vorhanden ist.

Beim Arbeiten mit nicht lagegenau und somit funktionsgerecht eingesetztem und verriegeltem Fördergehäuse kommt es durch die beschriebenen Axialkräfte zu einer Verschiebung des Fördergehäuses, die bis zum Anlaufen am stirnseitigen Bund der Förderschnecke führen kann. Dadurch entsteht hohe Reibungswärme, die zur Zerstörung des Fördergehäuses und der Förderschnecke führen kann.

Bei einem Fleischwolf anderer Art (DE-A1-35 03 718) ist einerseits zur Verriegelung eines eigentlichen Fleischwolfes in einer Hülse eine Klemmschraube 54 erforderlich, andererseits weist ein Fuß dieser Hülse einen nach unten vorspringenden Sicherheitsriegel 42 auf, der eine Verriegelungseinrichtung für einen Motorschalter des Gerätes entriegelt. Für die Verriegelung des Fleischwolfes in seiner Hülse und die Entriegelung des Motorschalters sind also bei diesem Gerät zwei separate Einrichtungen erforderlich.

Es ist Aufgabe der Erfindung, eine gattungsgemäße Vorrichtung so auszubilden, daß die der Fixierung des Fördergehäuses in der Aufnahmebuchse dienende Verriegelungsvorrichtung gleichzeitig den Drehschalter des Fleischwolfes so entriegelt, daß der Fleischwolf nur bei ordnungsgemäß eingesetztem und verriegeltem Fördergehäuse eingeschaltet werden kann.

Die Aufgabe wird bei einer ersten Ausführungsform der Erfindung durch die kennzeichnenden Merkmale des Patentanspruches 1 und bei einer zweiten Ausführungsform der Erfindung durch die kennzeichnenden Merkmale des Patentanspruchs 8 gelöst.

Die Unteransprüche 2 bis 7 betreffen bevorzugte Ausgestaltungen des Gegenstandes des Patentanspruchs 1.

Die nachstehende Beschreibung bevorzugter Ausführungsformen der Erfindung dient im Zusammenhang mit beiliegender Zeichnung der weiteren Erläuterung. Es zeigen:
- Figur 1 eine teilweise aufgebrochene Seitenansicht eines Fleischwolfes;
- Figur 2 ein Teilschnittansicht entlang der Linie 2-2 in Figur 1;
- Figur 3 eine Einzelheit einer Verriegelungswelle aus Figur 2;
- Figur 4 eine Einzeldarstellung in Richtung des Pfeiles A in Figur 2;
- Figur 5 eine Schnittansicht ähnlich Figur 2 einer abgewandelten Ausführungsform;
- Figur 6 eine Schnittansicht ähnlich Figur 5 einer weiterhin abgewandelten Ausführungsform;
- Figur 7 eine Einzeldarstellung in Richtung des Pfeiles B in Figur 6, und
- Figur 8 eine schematische Darstellung einer abgewandelten Ausführungsform.

Der in Figur 1 schematisch dargestellte Fleischwolf 1 besteht im wesentlichen aus einem Maschinengehäuse 2 mit damit lösbar verbundener Einfüllschale 3, an der ein Einfüllschacht 4 befestigt ist. Der Einfüllschacht 4 geht in eine Aufnahmebuchse 5 über, die der Lagerung eines Fördergehäuses 6 dient. Im Fördergehäuse 6 ist eine Förderschnecke 7 drehbar angeordnet. Ein dem Fördergehäuse 6 und der Förderschnecke 7 in an sich bekannter Weise zugeordneter, vorzugsweise mindestens zweiteiliger Schneidsatz 8 umfaßt zwei im Gehäuse 6 fixierte Lochscheiben 9 und ein mit der Schnecke 7 drehfest verbundenes Flügelmesser 10. Der Schneidsatz ist durch eine Überwurfmutter 11 und einen Spannring 12 spielfrei im Fördergehäuse 6 fixiert.

Die Förderschnecke 7 wird über einen (strichpunktiert dargestellten) Antriebsmotor 13, einen Riementrieb 14 und ein Getriebe 15 angetrieben, wobei das Getriebe 15 mit der Aufnahmebuchse 5 fest verbunden ist. Die drehende Mitnahme der Förderschnecke erfolgt über eine Steckkupplung. Diese besteht aus einem Vierkantansatz 16 der Schnecke 7, der in eine entsprechende Aussparung einer als Hohlwelle ausgebildeten Antriebswelle 17 des Getriebes 15 eindringt.

In ordnungsgemäßem, d. h. lagegenau und funktionsgerecht zusammengebautem Zustand liegt das Fördergehäuse 6 an einem Anschlagbund 18 der Aufnahmebuchse 5 an. Die Förderschnecke 7 weist an ihrem antriebsseitigen Ende einen Bund 19 auf, der mit Bezug auf eine Rückwand 20 des Fördergehäuses 6 in einem Sicherheitsabstand S angeordnet ist. Die Verriegelung des Fördergehäuses 6 in der Aufnahmebuchse 5 erfolgt unter Einhaltung des Sicherheitsabstandes S durch eine Verriegelungswelle 21, die über einen starr mit ihr verbundenen Hebel 22 zwischen einer Ein- und Ausrückposition hin- und herverschwenkbar ist. Die Drehachse der Verriegelungswelle 21 verläuft senkrecht zur Längsachse der Aufnahmebuchse 5 und des Fördergehäuses 6, so daß die Welle 21 die zumindest teilweise kreiszylindrisch ausgebildeten Bauteile 5 und 6 tangential schneidet. Hierzu weist die Wand von Aufnahmebuchse 5 und Fördergehäuse 6 jeweils tangential verlaufende "Halbbohrungen" 45 bzw. 24 auf, welche die kreiszylindrisch ausgebildete Verriegelungswelle 21 umschließen. Diese weist ihrerseits - vergleiche Figur 2 und 3 - im Bereich dieser Halbbohrungen eine Aussparung 23 auf, welche in der eingerückten Position der Verriegelungswelle 21 das Fördergehäuse 6 in der Aufnahmebuchse 5 fixiert, in der ausgerückten Position hingegegen ein Einführen oder Herausziehen des Fördergehäuses 6 bezüglich der Aufnahmebuchse 5 ermöglicht. Die Aussparung 23 ist dabei an die Form des Außenumfangs des Fördergehäuses 6 entsprechend angepaßt. Die Verriegelungswelle 21 kann durch den Hebel 22 zwischen der Ein- und Ausrückposition hin- und herverstellt werden.

Mit der Verriegelungswelle 21 ist drehfest ein erstes Sperrsegment 25 verbunden. Ein üblicher, am Maschinengehäuse 2 angeordneter Drehschalter 27 zum Ein- und Ausschalten des Elektromotors 13 weist eine Schaltwelle 26 mit darauf angeordnetem Schaltgriff 29 auf. Mit der Schaltwelle 26 ist drehfest ein zweites Sperrsegment 28 verbunden, das eine konkav um die Drehachse der Verriegelungswelle 21 gekrümmte Führungsfläche 30 und einen verlängerten Schenkel 31 aufweist. Vom ersten Sperrsegment 25 stehen zum zweiten Sperrsegment 28 hin zwei Bolzen 32 ab, die sich in der ausgerückten Stellung der Verriegelungswelle 21 in Anlage an der Führungsfläche 30 befinden. In dieser Stellung wirken die Bolzen 32 als Anschläge und verhindern ein Verdrehen des zweiten Sperrsegments 28 und des Drehschalters 27, so daß der Motor 13 des Fleischwolfes 1 nicht eingeschaltet werden kann. Erst wenn die Welle 21 in die eingerückte Stellung verschwenkt und hierdurch das Fördergehäuse 6 in der Aufnahmebuchse 5 verriegelt ist (in Figur 4 strichpunktiert dargestellt), können das zweite Sperrsegment und mit ihm der Drehschalter 27 in die Einschaltstellung gebracht werden (in Figur 4 ebenfalls strichpunktiert dargestellt).

Wie sich aus Figur 4 ergibt, ist die Anordnung der Bolzen 32 und die Führungsfläche 30 so gestaltet, daß bei einem Zurückverschwenken des ersten Sperrsegments 25 aus der ausgerückten in die eingerückte Position das zweite Sperrsegment 28 und damit der Drehschalter 27 automatisch mitgenommen werden und hierdurch der Fleischwolf 1 ausgeschaltet wird. Die Verriegelungsvorrichtung gemäß Figur 1 bis 4 vermittelt also insoweit eine doppelte Sicherheit, indem sie sowohl beim Einschalten des Motors 13 als auch bei der Aufhebung der Verriegelung wirksam wird.

Bei der Ausführungsform gemäß Figur 5 werden Aufnahmebuchse 5 und Fördergehäuse 6 durch einen verschieblichen und von einer Feder 33 vorgespannten Bolzen 34 miteinander verriegelt, wobei der Bolzen 34 in der Aufnahmebuchse 5 geführt und in eine entsprechende Ausnehmung 35 des Fördergehäuses 6 eindringen kann. Am freien Ende der Verriegelungswelle 21 ist eine Exzenterscheibe 36 angeordnet, mit deren Hilfe der Bolzen 34 durch Verschwenken der Welle 21 ein- und ausgerückt werden kann. Im übrigen entspricht die Ausführungsform gemäß Figur 5 der Ausführungsform gemäß Figur 1 bis 4.

Bei einer weiterhin abgewandelten Ausführungsform gemäß Figur 6 und 7 ist die Verriegelungswelle als Schraubspindel 38 ausgebildet, die in einem Schraubgewinde der Aufnahmebuchse 5 verdrehbar und hierdurch mit Bezug auf diese Buchse axial hin- und herbeweglich ist. Auf dem einen Ende der Schraubspindel 38 sitzt ein Drehgriff 37, das andere Ende der Schraubspindel ist als Fixierzapfen 39 ausgebildet, der beim Verdrehen der Spindel 38 in eine entsprechende Ausnehmung 40 des Fördergehäuses 6 eindringt und dieses mit der Aufnahmebuchse 5 verriegelt.

Bei dieser Ausführungsform sitzen auf der Schraubspindel 38 und der Schaltwelle 26 jeweils drehfest Sperrsegmente 41 bzw. 42, deren Form am besten aus Figur 7 ersichtlich ist. In der eingerückten oder Verriegelungsposition ist das Sperrsegment 41 (vergleiche Figur 6) gegenüber dem Sperrsegment 42 axial verschoben, so daß das Sperrsegment 42 und damit der Drehschalter 27 ungehindert betätigt werden können. Ist hingegen bei ausgeschaltetem Drehschalter 27 der Fixierzapfen 39 nicht in Eingriff mit der Ausnehmung 40 und daher das Fördergehäuse 6 mit der Aufnahmebuchse 5 nicht verriegelt, greift das erste Sperrsegment 41 in eine entsprechende Aussparung 44 des zweiten Sperrsegments ein, so daß dieses blockiert ist und der Drehschalter 27 nicht eingeschaltet werden kann (strichpuntierte Linien in Figur 7).

Die Ausführungsform gemäß Figur 6 und 7 ist gegenüber den Ausführungsformen nach Figur 1 bis 5 vereinfacht, weil beim Verstellen der Schraubspindel 38 von der eingerückten in die ausgerückte Position keine zwangsläufige Rückführung des Drehschalters 27 von der Einschalt- in die Ausschaltstellung stattfindet.

Die Figur 8 zeigt schematisch eine weitere Ausführungsform der Erfindung. Auf der Verriegelungswelle 27 sitzt ein Schaltnocken 51, der über einen Sicherheits-Endschalter 52 den elektrischen Stromfluß aus dem Netz und über den Schalter 27 zum Motor 13 unterbricht, wenn die Welle 21 nicht in Einrückposition und das Fördergehäuse 6 nicht lagegenau in der Aufnahmebuchse 5 fixiert ist. Ein Einschalten des Motors 13 ist somit nur bei ordnungsgemäßer Fixierung des Fördergehäuses 6 möglich.

Statt dem Schalter 27 kann bei dieser Ausführungsform auch in an sich bekannter Weise eine Selbsthalteschaltung mit einem Schaltschutz Anwendung finden.

Bei der Ausführungsform nach Figur 8 entfallen die mechanischen Sperrsegmente 25 und 41 bzw. 28 and 42.

## Patentansprüche

1. Fleischwolf (1) mit einem Gehäuse (2), einem im Gehäuse fest angeordneten Antriebsaggregat aus Motor (13) und Getriebe (15), einem Drehschalter (27) zum Ein- und Ausschalten des Motors, einer mit dem Getriebe fest verbundenen, einen Einfüllschacht (4) aufnehmenden Aufnahmebuchse (5), einem in die Aufnahmebuchse einführbaren Fördergehäuse (6), einer im Fördergehäuse drehbaren Förderschnecke (7), die an ihrem einen Ende mit dem Getriebe durch eine Steckkupplung (16) verbunden ist, einem dem Fördergehäuse und der Förderschnecke zugeordneten Schneidsatz (8) und einer ein- und ausrückbaren Verriegelungsvorrichtung zum lagegenauen Fixieren des Fördergehäuses in der Aufnahmebuchse,
**dadurch gekennzeichnet, daß**
die Verriegelungsvorrichtung eine zwischen einer Ein- und Ausrückposition hin- und herbewegliche Verriegelungswelle (21) umfaßt, die ein Einschalten des Motors (13) nur in Einrückposition und bei lagegenauer Fixierung des Fördergehäuses (6) in der Aufnahmebuchse (5) gestattet, wobei auf der Verriegelungswelle (21) ein erstes Sperrsegment (25; 41) drehfest angeordnet ist, mit dem Drehschalter (27) ein zweites Sperrsegment (28; 42) drehfest verbunden ist, und das erste Sperrsegment (25; 41) so gestaltet und so in die Bewegungsbahn des zweiten
Sperrsegmentes (28; 42) bringbar ist, daß das zweite durch das erste Sperrsegment blockierbar und der Drehschalter somit nur dann in Einschaltstellung verdrehbar ist, wenn sich die Verriegelungswelle (21) in Einrückposition befindet und hierdurch das Fördergehäuse (6) lagegenau in der Aufnahmebuchse (5) fixiert ist.

2. Fleischwolf nach Anspruch 1, dadurch gekennzeichnet, daß das erste und zweite Sperrsegment (25, 28) so ineinander eingreifen, daß bei einer Verdrehung der Verriegelungswelle (21) von der eingerückten in die ausgerückte Position das erste Sperrsegment (25) das zweite Sperrsegment (28) mitnimmt und hierdurch den Drehschalter (27) zwangsläufig aus der Ein- in die Ausschaltstellung überführt.

3. Fleischwolf nach Anspruch 2, dadurch gekennzeichnet, daß vom ersten Sperrsegment (25) wenigstens ein Bolzen (32) absteht, der mit einer am zweiten Sperrsegment (28) vorgesehenen, um die Drehachse der Verriegelungswelle (21) konkav gekrümmten Führungsfläche (30) derart zusammenwirkt, daß in der Ausrückstellung der Verriegelungswelle das zweite Sperrsegment (28) durch Anschlagen seiner Führungsfläche (30) am Bolzen den Drehschalter (27) in Ausschaltstellung blockiert und beim Verdrehen der Verriegelungswelle (21) aus der Ein- in die Ausrückposition der an der Führungsfläche (30) angreifende Bolzen (32) den Drehschalter (27) aus der Ein- in die Ausschaltstellung verbringt.

4. Fleischwolf nach einem der Ansprüche 1 bis 3, dadurch gekennzeichnet, daß Aufnahmebuchse (5) und Fördergehäuse (6) zumindest teilweise komplementär kreiszylindrisch ausgebildet sind, daß die Verriegelungswelle (21) quer zur
Längsachse von Aufnahmebuchse (5) und Fördergehäuse (6) verläuft und verriegelnd in tangentiale Halbbohrungen (45, 24) der Aufnahmebuchse (5) bzw. des Fördergehäuses (6) eingreift, und daß die Verriegelungswelle (21) ihrerseits im Bereich der Halbbohrungen (45, 24) eine Aussparung (23) aufweist, die in Ausrückposition ein gegenseitiges Lösen von Aufnahmebuchse (5) und Fördergehäuse (6) ermöglicht.

5. Fleischwolf nach einem der Ansprüche 1 bis 3, dadurch gekennzeichnet, daß Aufnahmebuchse (5) und Fördergehäuse (6) durch einen von einer Feder (33) belasteten Bolzen (34) miteinander verriegelbar sind, und der Bolzen (34) durch einen mit der Verriegelungswelle (21) verbundenen Exzenter (36) verschieblich ist.

6. Fleischwolf nach einem der Ansprüche 1 bis 3, dadurch gekennzeichnet, daß die Verriegelungswelle (21) als quer zu Längsachse von Aufnahmebuchse (5) und Fördergehäuse (6) verlaufende Schraubspindel (38) ausgebildet ist, die mit ihrem freien, als Fixierzapfen (39) ausgebildeten Ende Aufnahmebuchse (5) und Fördergehäuse (6) gegenseitig verriegelt.

7. Fleischwolf nach einem der voranstehenden Ansprüche, dadurch gekennzeichnet, daß an der Verriegelungswelle (21) ein Betätigungshebel (22) starr angeordnet ist.

8. Fleischwolf (1) mit einem Gehäuse (2), einem im Gehäuse fest angeordneten Antriebsaggregat aus Motor (13) und Getriebe (15), einem Drehschalter (27) zum Ein- und Ausschalten des Motors, einer mit dem Getriebe fest verbundenen, einen Einfüllschacht (4) aufnehmenden Aufnahmebuchse (5), einem in die Aufnahmebuchse einführbaren Fördergehäuse (6), einer im Fördergehäuse drehbaren Förderschnecke (7), die an ihrem einen Ende mit dem Getriebe durch eine Steckkupplung (16) verbunden ist, einem dem Fördergehäuse und der Förderschnecke zugeordneten Schneidsatz (8) und einer ein- und ausrückbaren Verriegelungsvorrichtung zum lagegenauen Fixieren des Fördergehäuses in der Aufnahmebuchse, dadurch gekennzeichnet, daß die Verriegelungsvorrichtung eine zwischen einer Ein- und einer Ausrückposition hin- und herbewegliche Verriegelungswelle (21) umfaßt, die ein Einschalten des Motors (13) nur in Einrückposition und bei lagegenauer Fixierung des Fördergehäuses (6) in der Aufnahmebuchse (5) gestattet, wobei auf der hin- und herbeweglichen Verriegelungswelle (21; 38) ein Schaltnocken (51) fest angeordnet ist, über den mittels eines Schalters (52) nur dann das Einschalten des Motors (13) über den Schalter (27) möglich ist, wenn sich die Welle (21; 38) in Einrückposition befindet und hierdurch das Fördergehäuse (6) lagegenau in der Aufnahmebuchse (5) fixiert ist.

## Claims

1. A meat mincing machine (1) having a housing (2), a drive unit, securely disposed in said housing, consisting of a motor (13) and transmission (15), a rotary-type switch (27) for switching on and off the motor, a bush (5), which is connected securely to the transmission and contains a feed shaft (4), a conveyor housing (6) which can be introduced into the bush, a conveyor worm (7), which can be rotated in the conveyor housing and which at one end is connected to the transmission by a plug-in coupling (16), a cutting unit (8) associated with the conveyor housing and the conveyor worm and an engageable and disengageable locking device for precisely fixing the conveyor housing in the bush,
**characterised in that** the locking device comprises a locking shaft (21) which can move backwards and forwards between an engaged and disengaged position, which only permits the motor (13) to be switched on in the engaged position and when the conveyor housing (6) is fixed precisely in the bush (5), whereby a first locking segment (25; 41) is disposed in a rotationally secure manner on the locking shaft (21), a second locking segment (28; 41) is connected to the rotary-type switch (27) in a rotationally secure manner, and the first locking segment (25; 41) is designed and can be brought into the path of movement of the second locking segment (28; 41) so that the second locking segment can be locked by the first and the rotary-type switch can therefore only be rotated into the switched-on position when the locking shaft (21) is in the engaged position and as a result the conveyor housing (6) is fixed with positional accuracy in the bush (5).

2. A meat-mincing machine according to claim 1,
**characterised in that** the first and second locking segments (25, 28) engage in one another so that with a rotation of the locking shaft (21) from the engaged into the disengaged position the first locking segment (25) entrains the second locking segment (28) and as a result by necessity moves the rotary-type switch (27) from the on into the off position.

3. A meat-mincing machine according to Claim 2,
**characterised in that** from the first locking segment (25) protrudes at least one pin (32), which interacts with a guide surface (30) provided on the second locking segment (28) and curved concavely around the axis of rotation of the locking shaft (21), so that in the disengaged position of the locking shaft the second locking segment (28), by its guide surface (30) striking against the pin, locks the rotary-type switch (27) in the switched-off position, and with the rotation of the locking shaft (21) from the engaged position into the disengaged position the pin (32) acting on the guide surface (30) brings the rotary-type switch (27) out of the switched-on position into the switched-off position.

4. A meat-mincing machine according to one of Claims 1 to 3,
**characterised in that** the bush (5) and the conveyor housing (6) are constructed at least partly in complementary circular cylindrical shapes,
**in that** the locking shaft (21) extends at right angles to the longitudinal axis of the bush (5) and conveyor housing (6) and engages in locking manner in tangential half bores (45, 24) in the bush (5) or the conveyor housing (6),
**and in that** in the region of the half bores the locking shaft (21) itself comprises a recess (23), which in the disengaged position enables a mutual disengagement of the bush (5) and conveyor housing (6).

5. A meat-mincing machine according to one of Claims 1 to 3,
**characterised in that** the bush (5) and conveyor housing (6) can be locked together by a pin (34) loaded by a spring (33), and the pin (34) can be displaced by an eccentric plate (36) connected to the locking shaft (21).

6. A meat-mincing machine according to one of Claims 1 to 3,
**characterised in that** the locking shaft (21) is constructed as a screw spindle (38) extending at right angles to the longitudinal axis of the bush (5) and conveyor housing (6), which with its free end constructed as a positioning pin (39) mutually locks the bush (5) and the conveyor housing (6).

7. A meat-mincing machine according to one of the preceding Claims,
**characterised in that** on the locking shaft (21) is rigidly disposed an operating lever (22).

8. A meat-mincing machine (1) having a housing (2), a drive unit, disposed securely in the housing, consisting of a motor (13) and transmission (15), a rotary-type switch (27) for switching on and off the motor, a bush (5) connected securely to the transmission and containing a feed shaft (4), a conveyor housing (6) which can be inserted into the bush, a conveyor worm (7) which can be rotated in the conveyor housing and which at one end is connected to the transmission by a plug-in coupling (16), a cutting unit (8) associated with the conveyor housing and the conveyor worm and an engageable and disengageable locking device for the positionally precise fixing of the conveyor housing in the bush,
**characterised in that** the locking device comprises a locking shaft (21), which can be moved backwards and forwards between an engaged and a disengaged position, and which permits the motor (13) to be switched on only in the engaged position and with the positionally precise fixing of the conveyor housing (6) in the bush (5), whereby on the locking shaft (21; 38) which can be moved backwards and forwards is securely disposed a control cam (51), via which by means of a switch (52) it is only possible to switch on the motor (13) via the switch (27) if the shaft (21; 38) is in the engaged position and as a result the conveyor housing (6) is fixed with positional precision in the bush (5).

## Revendications

1. Hachoir à viande (1), comportant un carter (2), un ensemble d'entraînement fixé dans le carter et constitué d'un moteur (13) et d'une transmission (15), un commutateur rotatif (27) de marche/arrêt du moteur, une douille réceptrice (5) rigidement reliée à la transmission et recevant un puits d'alimentation (4), un carter d'extraction (6) pouvant être introduit dans la douille réceptrice, une vis d'extraction (7), montée rotative dans le carter d'extraction et dont une extrémité est reliée à la transmission au moyen d'un accouplement par emboîtement (16), un dispositif de coupe (8) associé au carter d'extraction et à la vis d'extraction, et un dispositif de verrouillage embrayable et débrayable pour fixer en position exacte le carter d'extraction dans la douille réceptrice, caractérisé en ce que le dispositif de verrouillage comprend un arbre de verrouillage (21), mobile en va-et-vient entre une position embrayée et une position débrayée, qui ne permet la mise en marche du moteur (13) qu'en position embrayée et avec une fixation en position exacte du carter d'extraction (6) dans la douille réceptrice (5), un premier segment d'arrêt (25 ; 41) étant lié en rotation sur l'arbre de verrouillage (21), un second segment d'arrêt (28 ; 42) étant lié en rotation au commutateur rotatif (27), et le premier segment d'arrêt (25 ; 41) étant configuré et pouvant être amené dans la voie de déplacement du second segment d'arrêt (28 ; 42) de telle sorte que le second segment peut être bloqué par le premier segment et que le commutateur rotatif ne peut ainsi être tourné en position de marche que si l'arbre de verrouillage (21) se trouve en position embrayée et que le carter d'extraction (6) est ainsi fixé en position exacte dans la douille réceptrice (5).

2. Hachoir à viande selon la revendication 1, caractérisé en ce que le premier et le second segments d'arrêt (25, 28) s'engagent l'un dans l'autre de telle sorte que, lors d'une rotation de l'arbre de verrouillage (21) le faisant passer de sa position embrayée à sa position débrayée, le premier segment d'arrêt (25) entraîne avec lui le second segment d'arrêt (28) et déplace ainsi obligatoirement le commutateur rotatif (27) de la position de marche dans la position d'arrêt.

3. Hachoir à viande selon la revendication 2, caractérisé en ce qu'au moins un téton (32) fait saillie du premier segment d'arrêt (25) et coopère avec une face de guidage (30) à courbure concave autour de l'axe de rotation de l'arbre de verrouillage (21), prévue sur le second segment d'arrêt (28), de telle sorte que, dans la position débrayée de l'arbre de verrouillage, le second segment d'arrêt (28) bloque le commutateur rotatif (27) en position d'arrêt en venant buter par sa face de guidage (30) contre le téton et que, lors de la rotation de l'arbre de verrouillage (21) le faisant passer de sa position embrayée à sa position débrayée, le téton (32), agissant sur la face de guidage (30), déplace le commutateur rotatif (27) de la position de marche dans la position d'arrêt.

4. Hachoir à viande selon l'une quelconque des revendications 1 à 3, caractérisé en ce que la douille réceptrice (5) et le carter d'extraction (6) sont réalisés au moins partiellement et complémentairement cylindriques circulaires, en ce que l'arbre de verrouillage (21) s'étend transversalement à l'axe longitudinal de la douille réceptrice (5) et du carter d'extraction (6) et s'engage dans des demi-trous tangentiels respectifs (45, 24) de la douille réceptrice (5) et du carter d'extraction (6), et en ce que l'arbre de verrouillage (21) présente lui-même, dans la région des demi-trous (45, 24), un évidement (23) qui permet, en position débrayée, de désolidariser le carter d'extraction (6) de la douille réceptrice (5).

5. Hachoir à viande selon l'une quelconque des revendications 1 à 3, caractérisé en ce que la douille réceptrice (5) et le carter d'extraction (6) peuvent être mutuellement verrouillés par une goupille (34) sollicitée par un ressort (33), et la goupille (34) peut être déplacée par un excentrique (36), qui est solidaire de l'arbre de verrouillage (21).

6. Hachoir à viande selon l'une quelconque des revendications 1 à 3, caractérisé en ce que l'arbre de verrouillage (21) est réalisé sous la forme d'une broche filetée (38), qui s'étend transversalement à l'axe longitudinal de la douille réceptrice (5) et du carter d'extraction (6) et qui, par son extrémité libre configurée en tenon de blocage (39), verrouille mutuellement la douille réceptrice (5) et le carter d'extraction (6).

7. Hachoir à viande selon l'une quelconque des revendications précédentes, caractérisé en ce qu'un levier d'actionnement (22) est disposé fixement sur l'arbre de verrouillage (21).

8. Hachoir à viande (1), comportant un carter (2), un ensemble d'entraînement fixé dans le carter et constitué d'un moteur (13) et d'une transmission (15), un commutateur rotatif (27) de marche/arrêt du moteur, un douille réceptrice (5) rigidement reliée à la transmission et recevant un puits d'alimentation (4), un carter d'extraction (6) pouvant être introduit dans le douille réceptrice, une vis d'extraction (7), montée rotative dans le carter d'extraction et dont une extrémité est reliée à la transmission au moyen d'un accouplement par emboîtement (16), un dispositif de coupe (8) associé au carter d'extraction et à la vis d'extraction, et un dispositif de verrouillage embrayable et débrayable pour fixer en position exacte le carter d'extraction dans la douille réceptrice, caractérisé en ce que le dispositif de verrouillage comprend un arbre de verrouillage (21), mobile en va-et-vient entre une position embrayée et une position débrayée, qui ne permet la mise en marche du moteur (13) qu'en position embrayée et avec une fixation en position exacte du carter d'extraction (6) dans la douille réceptrice (5), une came de commutation (51) étant disposée fixement sur l'arbre de verrouillage mobile en va-et-vient (21 ; 38), came par l'intermédiaire de laquelle, au moyen d'un commutateur (52), la mise en marche du moteur (13) par l'intermédiaire du commutateur (27) n'est possible que si l'arbre (21 ; 38) se trouve en position embrayée et que le carter d'extraction (6) est ainsi fixé en position exacte dans la douille réceptrice (5).
